# EUROPÄISCHE PATENTSCHRIFT

(11) **EP 0 113 923 B1**
(45) Veröffentlichungstag und Bekanntmachung des Hinweises auf die Patenterteilung: **09.09.1987**
(21) Anmeldenummer: 83113229.5
(22) Anmeldetag: 30.12.1983
(51) Int. Cl.: F24C 15/10

(54) **Elektrokochplatte**
Electric cooking plate
Plaque de cuisson électrique

(30) Priorität: 15.01.1983 DE 3301219
(43) Veröffentlichungstag der Anmeldung: 25.07.1984
(73) Patentinhaber: E.G.O. Elektro-Geräte Blanc u. Fischer, D-75032 Oberderdingen (DE)
(72) Erfinder: Kicherer, Robert, D-7134 Knittlingen (DE); Reif, Stefan, D-7519 Oberderdingen (DE)
(74) Vertreter: Patentanwälte Ruff, Beier, Schöndorf und Mütschele

## Beschreibung

Die Erfindung betrifft eine Elektrokochplatteneinheit mit einem Kochplattenkörper und einem unteren Abdeckblech, durch das ein Isolierstück für die Durchführung der elektrischen Kochplattenanschlußleitungen hindurchragt, aus dem die Anschlußleitungen stummelartig herausragen, und mit einem im Randbereich der Kochplatte benachbart zu dem Isolierstück angeordneten, an der Kochplatte befestigten Positionierteil, das eine der Zahl der Anschlußleitungen entsprechende Zahl von beabstandeten Durchgängen aufweist, aus denen Verbindungsleitungen herausragen, die im Positionierteil festgelegt und mit den aus dem Isolierstück herausragenden Enden der Anschlußleitungen der Kochplatte verbindbar sind.

Bei einer bekannten Kochplatte dieser Art (DE-AI-24 42 717) ist ein derartiges Positionierteil mit Hilfe eines Tragbleches am Abdeckblech befestigt. An den aus dem Isolierstück herausragenden Stummeln der Anschlußleitungen sind weiterführende Drähte stumpf angeschweißt, die in dem Positionierteil festgeklemmt werden. In dem Positionierteil werden von der anderen Seite her Zuleitungsdrähte eingeklemmt. Diese Anordnung eignet sich nicht zur automatischen Montage von Kochplatten in Öffnungen einer Herdoberfläche.

Bei einer weiteren bekannten Kochplatte (DE-AI-26 51 848) erfolgt der elektrische Anschluß der Kochplatte über ein Keramik-Anschlußstück, das an einem Ende eines Tragbleches sitzt, das an dem unteren -Abdeckblech der Kochplatte befestigt ist. Im Bereich des inneren Endes dieses Tragbleches ragt das Isolierstück durch Abdeckblech und Tragblech hindurch. Durch dieses verlaufen als massive Schienen oder Drähte ausgebildete Anschlußleitungen hindurch und verlaufen parallel zu dem Tragblech in das Anschlußstück hinein. Die feste Anordnung des Anschlußstückes hat sich bewährt, weil es außerhalb des heißen Bereiches der Kochplatte liegt und einfach den Anschluß der elektrischen Zuleitungen gestattet. Da das Anschlußstück jedoch seitlich über die Kochplatte hinausragt, ist diese Art von Kochplatten nur schlecht geeignet, zur automatischen Bestückung von Kochmulden verwendet zu werden.

Um Kochplatten bzgl. der Lager- und Transportmöglichkeiten zu verbessern, wurde schon vorgeschlagen (DE-A-29 33 349), die aus der Kochplatte herausführenden wärmebeständig isolierten Anschlußleitungen flexibel auszugestalten und zu einem gemeinsamen, frei beweglich angeordneten Anschlußstück mit Anschlußklemmen zu führen. Dabei mußten die Anschlußleitungen ausreichend lang sein, um das Anschlußstück außerhalb des Bereichs der Elektrokochplatte anzuordnen. Diese Ausführungsform hat sich für die Lagerung und den Transport außerordentlich bewährt.

Ebenfalls bekannt ist eine Kochplatte (DE-B-12 70 201), bei der Anschlußschienen für die elektrischen Heizwiderstände durch eine Durchführungshülse hindurchgeführt werden und in flachen Steckfahnen enden. An diesen Steckfahnen können die Stromzuführungsleitungen mit an ihrem Ende vorgesehenen Flachsteckern angesteckt werden. Dies ist jedoch eine relativ aufwendige Ausführung, die sich für die automatische Bestückung von Kochmulden mit Kochplatten wenig eignet.

Ebenfalls bekannt ist eine Kochplatte (DE-A-26 20 004), bei der die Anschlußleitungen stummelartig durch ein Isolierstück hindurchragen, wobei an den kurzen Enden die Anschlußschienen eines Temperaturbegrenzers angeschweißt sind. Der Temperaturbegrenzer ist Teil der Kochplatte und wird bei der Herstellung mit dieser verbunden. Er ragt in seitlicher Richtung über die Kochplatte hinaus und wird an seiner Außenseite über elektrische Anschlußklemmen mit den Zuführungsleitungen verbunden.

Der Erfindung liegt die Aufgabe zugrunde, eine Elektrokochplatte zu schaffen, die sich zur automatischen Bestückung von Herdmulden besonders eignet.

Zur Lösung dieser Aufgabe ist erfindungsgemäß vorgesehen, daß bei einer Elektrokochplatteneinheit der eingangs genannten Art das Positionierteil an dem Rand des eine Rastung o. dgl. zum Ausrichten des Positionierteils aufweisenden Kochplattenkörpers befestigbar, insbesondere auf seine Unterkante aufsteckbar ist, wobei bei sich in Raststellung befindendem Positionierteil die Verbindungsleitungsenden mit den zugehörigen Anschlußleitungen in Kontakt stehen und sich überkreuzen, vorzugsweise unter Bildung eines ungefähr rechten Winkels.

Durch diese Erfindung wird es möglich, daß das Positionierteil ein Teil der Herdmulde ist und daß es von dem die Kochmulde zusammensetzenden Automat gegenüber der Kochplatte positioniert wird, so daß dann unmittelbar eine Verschweißung stattfinden kann, da durch das Positionierteil und die kurzen, aus dem Isolierstück herausragenden Enden eine genaue Positionierung und Festlegung erfolgt. Die kurzen Enden der Anschlußdrähte sind normalerweise immer direkt über den Durchbruchöffnungen des Isolierteils angeordnet, so daß die Positionierung sowohl der Anschlußleitungen als auch der Zuführungsleitungen immer exakt ist.

Die Durchgänge in dem Positionierteil können sowohl Löcher als auch insbesondere Klemmschlitze sein, in die sich Zuleitungsdrähte besonders leicht einlegen lassen. Bei der Rastung kann es sich um einen einfachen Nocken oder einen Schlitz handeln, so daß der Automat das Positionierteil automatisch in die richtige Stellung bringt.

Die gegenseitige Anordnung des Positionierteils zu der Kochplatte kann derart vorgenommen werden, daß die Zuleitungsdrähte des Positionierteils unter gewisser Vorspannnung an den Enden der Anschlußdrähte anliegen. Dies kann beispielsweise dadurch erreicht werden, daß die Zuleitungsdrähte eine gewisse Vorspannung erhalten. Ebenfalls ist es mit Vorteil möglich, daß der Abstand der Durchgänge des Positionierteils dem Abstand der aus dem Isolierteil herausragenden Anschlußleitungen entspricht.

Weiterbildungen der Erfindung sind Gegenstand von Unteransprüchen.

Weitere Merkmale, Einzelheiten und Vorzüge der Erfindung ergeben sich aus der folgenden Beschreibung bevorzugter Ausführungsformen sowie anhand der Zeichnung. Hierbei zeigen :
Figur 1 schematisch einen Querschnitt durch eine erfindungsgemäß ausgebildete Kochplatte ;
Figur 2 eine Teilansicht der Kochplatte in Fig. 1 von unten ;
Figur 3 eine der Fig. 2 ähnliche Ansicht einer abgeänderten Ausführungsform ;
Figur 4 einen Teilschnitt entsprechend Fig. 1 bei einer weiteren Ausführungsform ;
Figur 5 eine Ansicht eines Anschlußstückes ;
Figuren 6 bis 9 weitere Ausführungsformen.

Die in Fig. 1 dargestellte Kochplatte besteht im wesentlichen aus einem Kochplattenkörper 11, an dessen Unterseite im einzelnen nicht dargestellte Heizwiderstände in einer Einbettmasse 12 untergebracht sind. Der Mittelteil 13 der Kochplatte bleibt unbeheizt. Der Kochplattenkörper 11 ist ringsum von einem zylinderringartigen Rand 14 umgeben. Nach unten hin ist die Kochplatte durch ein Abdeckblech 15 abgeschlossen, das mit seinem Umfang an der Einbettmasse 12 anliegt und in seinem Mittelpunkt an dem Mittelbolzen 16 des Kochplattenkörpers 11 befestigt, vorzugsweise angeschraubt ist. Ein Anschluß 17 einer elektrischen Kochplattenbeheizung ist mit einer Anschlußleitung 18 verschweißt, die sich aus dem Inneren zwischen dem Abdeckblech 15 und der Einbettmasse 12 nach außen durch ein Isolierstück 19 erstreckt. Das Isolierstück 19 wird in einer Öffnung des Abdeckblechs 15 gehaltert, so daß die nichtisolierte Anschlußleitung 18 elektrisch gegenüber den Blechteilen isoliert ist. Die Anschlußleitung steht nur ein kurzes Stück über das äußere Ende des Isolierstücks 19 vor.

An der in Fig. 1 linken Seite ist im Bereich des Isolierstücks 19 ein Positionierteil 20 angeordnet, durch das die Verbindungsleitungen 21 zu einer Stromquelle bzw. zu einem Regelgerät hindurchführen. Die Verbindungsleitungen ragen so weit aus dem innenseitigen Ende 22 des Positionierteils 20 heraus, daß sie die überstehenden Enden der Anschlußleitungen 18 zumindest berühren. In Fig. 1 ist jeweils nur eine Anschlußleitung 18 und eine Verbindungsleitung 21 dargestellt, obwohl selbstverständlich bei Kochplatten mehrere derartige Leitungen vorhanden sind. An der Kreuzungsstelle der Anschlußleitung 18 und der Verbindungsleitung 21 wird eine Verschweißung durchgeführt, so daß die beiden Leitungen elektrisch und mechanisch fest miteinander verbunden sind.

Das Positionierteil 20 weist auf seiner Oberseite eine Einkerbung 23 auf, in die der Rand 14 des Kochplattenkörpers 11 eingreift. Die Abmessungen der Kerbe 23 können so gewählt werden, daß das Positionierteil 20 dadurch befestigt wird.

Es ist ebenfalls möglich, daß der Rand 14 des Kochplattenkörpers 11 eine Auskerbung aufweist, die in eine entsprechende Nut des Positionierteiles 20 eingreift, so daß eine feste Lage des Positionierteiles 20 gegeben ist.

Fig. 2 zeigt eine Teilansicht der in Fig. 1 dargestellten Kochplatte von unten. Es ist zu sehen, daß das Isolierteil 19 eine langgestreckte Form mit drei nebeneinander angeordneten Löchern 24 aufweist. Durch jedes Loch 24 erstreckt sich eine Anschlußleitung 18, die im vorliegenden Fall geradlinig und in Verlängerung des Loches 24 verläuft.

Aus dem Positionierteil 20 erstrecken sich in Richtung auf die Kochplatte hin drei Enden der Verbindungsleitungen, wobei hier ebenfalls zu sehen ist, daß die Verbindungsleitungen mit ihren kochseitigen Enden sich etwas über die Anschlußleitungen 18 hinaus erstrecken. Am Berührungspunkt zwischen den Verbindungsleitungen 21 und den Anschlußleitungen 18 findet dann eine Verschweißung oder eine sonstige Befestigung statt. Bei der in Fig. 2 dargestellten Ausführungsform besitzt das Positionierteil 20 drei in Richtung der Verbindungsleitungen 21 verlaufende Löcher, durch die die Drähte hindurchgesteckt werden.

Fig. 3 zeigt eine gegenüber der Fig. 2 leicht abgeänderte Ausführungsform. In diesem Fall sind die Enden 25 der Anschlußleitungen 18 oberhalb des Isolierstückes 19 etwas zur Seite gebogen, während die entsprechenden Enden 26 der Verbindungsleitungen 21 ebenfalls etwas verbogen sind. Dabei liegen die Enden 26 der Verbindungsleitungen an den Enden 25 der Anschlußleitungen 18 von außen an, was unter einer gewissen Vorspannung geschieht. Das Ende 26 der mittleren Verbindungsleitung 21 liegt ebenfalls mit einem gewissen Druck an dem Ende 25 der mittleren Anschlußleitung 18 an. Bei einer derartigen Ausbildung, bei der die jeweiligen Enden der Leitungen unter Vorspannung aneinander anliegen, ist eine besonders einfache und sichere Befestigung der Enden aneinander, vorzugsweise durch Schweissen, ermöglicht.

Fig. 4 zeigt einen der Fig. 1 ähnlichen Teilschnitt durch eine Kochplatte mit einem Kochplattenkörper 11, der von einem Rand 14 umgeben ist. In diesem Fall ist die Kochplatte besonders flach ausgebildet, so daß es möglich ist, die Anschlußleitung 18 aus dem Isolierstück 19 herauszuführen, ohne daß ihr unteres Ende über den Rand 14 des Kochplattenkörpers 11 vorstößt. In diesem Fall verläuft die Durchführung für die Verbindungsleitung 21 gebogen, damit der Kreuzungspunkt zwischen beiden Leitungen ebenfalls noch oberhalb der Unterseite des Randes 14 liegen kann.

Fig. 5 zeigt eine andere Ausbildung eines Positionierteiles 27. In diesem Fall besitzt das Positionierteil 27 insgesamt drei Schlitze 28, die sich leicht nach unten verjüngend ausgebildet sind. Dadurch lassen sich die Verbindungsleitungen 21 relativ einfach in die Schlitze einlegen und durch entsprechende Druckbeaufschlagung in diesen festklemmen.

Bei der in Fig. 6 dargestellten bevorzugten Ausführungsform der Erfindung enthält das Positionierteil 29 vier Schlitze 30, die auf der dem Isolierteil 19 zugewandten Seite des Positionierteils 29 durch einen Quersteg 31 überbrückt sind. Innerhalb der Schlitze 30 sind die Enden der isolierten Verbindungsleitungen 32 mit Hilfe einer Aderendhülse 33 mit Anschlußdrähten 34 verbunden, die auf der dem Isolierteil 19 zugewandten Seite des Positionierteils 29 aus diesem herausragen und mit den Anschlußleitungen 18 der Elektrokochplatte verschweißt sind.

Die Aderendhülsen 33 sind in üblicher Weise mit den Verbindungsleitungen 32 verbunden, während ihr rechtes Ende mit den Anschlußdrähten 30 verschweißt ist. Zu diesem Zweck können die Enden der Anschlußdrähte flachgequetscht sein. Die Aderendhülsen bestehen vorzugsweise aus vernickeltem Stahl, so daß sie sich leicht mit dem temperaturbeständigen Anschlußdraht 34 verschweißen lassen. Ebenfalls wird die Verschweißung zwischen den Anschlußdraht 34 und der Anschlußleitung 18 erleichtert. Die in Fig. 6 dargestellte Ausführungsform hat den besonderen Vorteil, daß die aus Kupfer bestehenden isolierten Verbindungsleitungen 32 außerhalb des direkt beheizten Bereiches liegen, so daß weder die Drähte noch die Isolierung allzu hohen Temperaturen ausgesetzt ist.

Durch die Anordnung der Aderendhülsen 33 innerhalb der Schlitze 30 wird zudem noch erreicht, daß sowohl die Verbindungsleitungen 32 als auch die Anschlußdrähte 34 fest verankert sind, was für das automatische Bestücken von Herdmulden besonders wichtig ist. Zu diesem Zweck sind vorzugsweise Verengungen 35 vorgesehen, die eine Bewegung nach links verhindern, während eine Weiterbewegung nach rechts durch die Form der Schlitze 30 und die Aderendhülsen 33 verhindert wird, die breiter sind als der weiterführende Schlitz.

Fig. 7 zeigt einen Schnitt etwa nach Linie VII-VII durch die Anordnung nach Fig. 6. Es ist zu sehen, daß das Isolierstück 19 abgesenkt im Blechteller 15 angeordnet ist, und das aus dem Isolierstück herausragende Ende der Anschlußleitung 18 nach rechts abgebogen ist. Es ist zu sehen, daß das untere Ende der Anschlußleitung 18 sich nicht über die durch den Strich 36 dargestellte Ebene der unteren Begrenzung des Kochplattenkörpers 11 erstreckt, so daß die fabrikseitig hergestellte Kochplatte direkt auf einer anderen Kochplatte gestapelt werden kann, ohne daß es zu Beschädigungen der Oberseite der nächst unteren Kochplatte kommen kann. Darüber hinaus hat die Abbiegung der Anschlußleitung 18 den weiteren Vorteil, daß die Verbindung mit dem Anschlußdraht 34 einen Winkel einschließt, der etwa im Bereich eines rechten Winkels liegt. Durch diese Art der Überkreuzung läßt sich eine Kreuz-Widerstandsschweißung mit herkömmlichen Schweißzangen durchführen.

Wie aus Fig. 7 weiter zu sehen ist, besitzt das Positionierteil 29 einen quer verlaufenden Schlitz 37, dessen Rand zwei Nasen 38, 39 aufweist. Die äußere Nase 38 greift hinter den Außenrand des Abdeckbleches 15, während die innere Nase 39 in eine entsprechende Öffnung im Abdeckblech 15 eingreift. Dadurch wird eine Positionierung des Positionierteils 29 erreicht.

Wie sich sowohl aus Fig. 6 als auch aus Fig. 7 ergibt, sind die Verbindungsleitungen 32 bis zu ihrer Verbindungsstelle mit den Anschlußdrähten 34 isoliert, so daß außerhalb des Positionierteils 29 eine Berührung der Verbindungsleitungen 32 miteinander keinen Schaden anrichten kann, während andererseits die starren Anschlußdrähte 34 auf der anderen Seite des Positionierteils 29 sich nicht berühren können.

In Fig. 8 ist schematisch ein weiteres Positionierteil 40 dargestellt, das vier Durchführungen 41 für die Verbindungsleitungen 32 aufweist. Auf der rechten Seite des Positionierteiles 40 sind die Anschlußdrähte wieder mit den Anschlußleitungen des Isolierstückes 19 verbunden. Wie in Fig. 8 nur schematisch dargestellt ist, enthält das Positionierteil 40 einen Temperaturbegrenzungsschalter 42, der bei Überschreiten einer bestimmten Temperatur einen Stromkreis öffnet. Diese Ausführungsform macht es möglich, daß im Herdmulden-Einbau keine zusätzlichen Temperaturschalter eingebaut werden müssen.

Fig. 9 zeigt eine weitere Ausführungsform eines Positionierteiles 43. In diesem Fall besitzt das Positionierteil keine Schlitze, sondern in Längsrichtung verlaufende Bohrungen 44, die auf der von der Kochplatte weggewandten Seite des Positionierteiles 43 einen vergrößerten Durchmesser haben, der sich etwa in der Mitte des Positionierteiles 43 verringert. Die Verbindungsleitung 32 ist mit einer Aderendhülse 33 verbunden, deren rechtes Ende mit dem plattgedrückten Ende des Anschlußdrahtes 34 verschweißt ist. Durch die spezielle Formgebung der Bohrung 44 des Positionierteiles 43 wird eine Verschiebung von Verbindungsleitung 32 und Anschlußdraht 34 nach rechts verhindert. Um auch ein Herausziehen des Anschlußdrahtes 34 aus dem Positionierteil 43 zu verhindern, ist der Anschlußdraht 34 im Bereich seines Austritts 45 aus dem Positionierteil 43 verquetscht. Auch aus Fig. 9 ist zu sehen, daß der Anschlußdraht 34 und das untere Ende der Anschlußleitung 18 sich überkreuzen, so daß eine Kreuz-Widerstandsschweißung mit herkömmlichen Schweißzangen vorgenommen werden kann. Ebenfalls zu sehen ist, daß die Anschlußleitung 18 nicht über den unteren Rand des Kochplattenkörpers 11 vorspringt. Das Positionierteil 43 besitzt an seiner Oberseite eine Nase 46, die in eine entsprechende Öffnung des Abdeckbleches 15 eingreift. Ansonsten stützt sich das Positionierteil 43 am unteren Rand des Kochplattenkörpers 11 ab. Diese Ausführungsform hat den besonderen Vorteil, daß selbst bei durchgeführter Schweißung das Positionierteil 43 noch etwas gedreht werden kann, dennoch aber unverlierbar mit der Kochplatte verbunden ist.

Die von der Erfindung vorgeschlagene Kochplatte besitzt den weiteren Vorteil, daß bei einem ggf. auftretenden Ausfall der Kochplatte in einem montierten Herd, d. h. im sog. Kundendienstfall, die Runddrahtverlängerung abgetrennt werden kann. Dann kann die neu eingesetzte Kochplatte mit herkömmlichen Mitteln befestigt werden, d. h. die aus dem Positionierteil herausragenden Enden der Anschlußdrähte 34 können an den üblichen Schraubanschlüssen angeschraubt werden. Dies wird dadurch zusätzlich erleichtert, daß der Abstand der Anschlußdrähte 34 dem Abstand der Schraubklemmen einer üblichen Kochplatte entspricht.

## Patentansprüche

1. Elektrokochplatteneinheit mit einem Kochplattenkörper (11) und einem unteren Abdeckblech (15), durch das ein Isolierstück (19) für die Durchführung der elektrischen Kochplattenanschlußleitungen (18) hindurchragt, aus dem die Anschlußleitungen (18) stummelartig herausragen, und mit einem im Randbereich der Kochplatte benachbart zu dem Isolierstück (19) angeordneten, an der Kochplatte befestigten Positionierteil (20, 27), das eine der Zahl der Anschlußleitungen (18) entsprechende Zahl von beabstandeten Durchgängen (28) aufweist, aus denen Verbindungsleitungen (21) herausragen, die im Positionierteil (20, 27) festgelegt und mit den aus dem Isolierstück (19) herausragenden Enden (25) der Anschlußleitungen (18) der Kochplatte verbindbar sind, dadurch gekennzeichnet, daß das Positionierteil (20, 27) an dem Rand (14) des eine Rastung o. dgl. zum Ausrichten des Positionierteils (20, 27) aufweisenden Kochplattenkörpers (11) befestigbar, insbesondere auf seine Unterkante aufsteckbar ist, wobei bei sich in Raststellung befindendem Positionierteil (20, 27) die Verbindungsleitungsemdem (26) mit den zugehörigen Anschlußleitungen (18, 25) in Kontakt stehen und sich überkreuzen, vorzugsweise unter Bildung eines ungefähr rechten Winkels.

2. Elektrokochplatte nach Anspruch 1, dadurch gekennzeichnet, daß der Abstand der Durchgänge (28) im Positionierteil (20, 27) dem Abstand der aus dem Isolierteil (19) herausragenden Anschlußleitungen (18) entspricht.

3. Elektrokochplatte nach einem der vorhergehenden Ansprüche, dadurch gekennzeichnet, daß im Positionierteil (29, 40, 43) die Verbindung zwischen bis zur Verbindungsstelle isolierten flexiblen Anschlußleitungen (32) und zur Verbindung mit den aus dem Isolierstück (19) herausragenden Anschlußleitungen (18) dienenden Anschlußdrähten (34) angeordnet ist, wobei die Verbindung mit einer an der Verbindungsleitung (32) angebrachten Aderendhülse (33) erfolgt, an der ein ggf. flachgepreßter Runddraht angeschweißt ist.

4. Elektrokochplatte nach einen der vorhergehenden Ansprüche, dadurch gekennzeichnet, daß das kochplattenseitige Ende der Verbindungsleitungen (21) und/oder der Anschlußdrähte (34) beim Austritt aus dem Positionierteil (29, 40, 43) verquetscht ist und/oder die Durchgänge (28, 44) des Positionierteils (20, 27, 29 40 43) einen abgestuften Durchmesser aufweisen.

5. Elektrokochplatte nach einem der vorhergehenden Ansprüche, dadurch gekennzeichnet, daß das Positionierteil (29 40 43) mit mindestens einer Nase (38, 39, 46) in eine Öffnung im unteren Abdeckblech (15) eingreift.

6. Elektrokochplatte nach einem der vorhergehenden Ansprüche, dadurch gekennzeichnet, daß das Isolierstück (19) im Abdeckblech (15) versenkt angeordnet ist und die aus dem Isolierstück (19) herausragenden Stummel abgebogen sind.

7. Elektrokochplatte nach einem der vorhergehenden Ansprüche, dadurch gekennzeichnet, daß der Abstand der Verbindungsleitungen (21) bzw. der Anschlußdrähte (34) am kochplattenseitigen Ausgang des Positionierteils (29, 40, 43) dem Abstand der üblichen Anschlußklemmen von Kochplatten entspricht.

8. Elektrokochplatte nach einem der vorhergehenden Ansprüche, dadurch gekennzeichnet, daß das Positionierteil (40) einen Temperaturbegrenzer (42) für die Kochplatte aufweist.

## Claims

1. Electric cooking plate unit with a cooking plate body (11) and a lower cover sheet (15), through which projects an insulator (19) for the passage of the electric cooking plate leads (18) and from which the latter project in stump-like manner and with a positioning part (20, 27) arranged in the edge region of the cooking plate adjacent to the insulator (19) and fixed to said cooking plate and which has a number of spaced passages (28) corresponding to the number of leads (18), connecting lines (21) projecting from said passages and are fixed in the positioning part (20, 27) and can be connected with the ends (25) of leads (18) of the cooking plate projecting out of insulator (19), characterised in that the positioning part (20, 27) can be fixed to the edge (14) of the cooking plate body (11) having a catch or the like for aligning the positioning part (20, 27) and is in particular mounted on the lower edge thereof and when the positioning part (20, 27) is in the locking position the connecting line ends (26) are in contact with the associated leads (18. 25) and cross one another, preferably accompanied by the formation of roughly a right angle.

2. Electric cooking plate according to claim 1. characterised in that the spacing of passages (28) in positioning part (20, 27) corresponds to the spacing of leads (18) projecting out of the insulator (19).

3. Electric cooking plate according to one of the preceding claims, characterised in that in positioning part (29, 40, 43) the connection is arranged between flexible leads (32) insulated up to the connection point and connecting wires (34) used for connection with the leads (18) projecting out of insulator (19), connection taking place with a multicore cable end (33) fitted to connecting line (32) and on which is welded an optionally pressed flat round wire.

4. Electric cooking plate according to one of the preceding claims, characterised in that the cooking plate-side end of the connecting lines (21) and/or connecting wires (34) is squeezed on passing out of the positioning part (29, 40, 43) and/or the passages (28, 44) of positioning part (20, 27, 29, 40, 43) have a stepped diameter.

5. Electric cooking plate according to one of the preceding claims, characterised in that the positioning part (29, 40, 43) engages with at least one projection (38, 39, 46) into an opening in the lower cover sheet (15).

6. Electric cooking plate according to one of the preceding claims, characterised in that insulator (19) is arranged in flush manner in cover sheet (15) and the stumps projecting out of insulator (19) are bent.

7. Electric cooking plate according to one of the preceding claims, characterised in that the spacing of the connecting lines (21) or connecting wires (34) on the cooking plate-side outlet of positioning part (29, 40, 43) corresponds to the spacing of the standard terminals from the cooking plates.

8. Electric cooking plate according to one of the preceding claims, characterised in that the positioning part (40) has a thermal cutout (42) for the cooking plate.

## Revendications

1. Plaque de cuisson électrique comportant un corps de plaque de cuisson (11), une tôle de couverture inférieure (15) traversée par un élément isolant (19) destiné à permettre le passage des conducteurs de raccordement à ladite plaque de cuisson (18), duquel lesdits conducteurs de raccordement (18) ressortent sous forme de bouts et un élément de positionnement (20, 27) disposé dans la région extérieure de la plaque de cuisson voisine de l'élément isolant (19) et fixé à la plaque de cuisson, qui présente un nombre de passages écartés les uns des autres (28) correspondant au nombre de conducteurs de raccordement (18), dont dépassent des conducteurs de liaison (21) qui sont fixés dans l'élément de positionnement (20, 27) et qui peuvent être reliés à la plaque de cuisson au niveau des extrémités qui dépassent (25) de l'élément isolant (19) de la plaque de cuisson, caractérisée par le fait que l'élément de positionnement (20, 27) peut être fixé au bord (14) du corps de plaque de cuisson (11) présentant un système d'encrantement ou un dispositif de ce genre pour l'ajustement de l'élément de positionnement (20, 27) et peut être en particulier encrantée sur son bord inférieur, étant entendu que lorsque l'élément de positionnement (20, 27) se trouve en position d'encrante- ment, les extrémités des conducteurs de liaison (26) sont en contact avec les conducteurs de raccordement (18, 25) et se croisent préférentiellement en formant un angle d'approximativement 90°.

2. Plaque de cuisson électrique selon la revendication 1, caractérisée par le fait que la distance entre les passages (28) dans l'élément de positionnement (20, 27) correspond à l'écartement des conducteurs de raccordement (18) sortant de l'élément isolant (19).

3. Plaque de cuisson électrique selon l'une quelconque des revendications qui précèdent, caractérisée par le fait que la connexion entre les conducteurs de liaison (32) flexibles, isolés jusqu'au point de connexion et les fils de raccordement (34) servant à la connexion avec les conducteurs de raccordement (18) dépassant de l'élément isolant (19) est disposée dans l'élément de positionnement (29, 40, 43), la connexion ayant lieu avec une douille (33) disposée sur le conducteur de raccordement (32) auquel un fil rond aplati par compression est éventuellement soudé.

4. Plaque de cuisson électrique selon l'une . quelconque des revendications qui précèdent, caractérisée par le fait que l'extrémité côté plaque de cuisson des conducteurs de liaison (21) et/ou des fils de raccordement (34) est écrasée à la sortie de l'élément de positionnement (29, 40, 43) et/ou que les passages (28, 44) de l'élément de positionnement (20, 27, 29, 40, 43) présentent un diamètre graduel.

5. Plaque de cuisson électrique selon l'une quelconque des revendications qui précèdent, caractérisée par le fait que l'élément de positionnement (29, 40, 43) pénètre avec au moins un nez (38, 39, 46) dans une ouverture de la tôle de couverture inférieure (15).

6. Plaque de cuisson électrique selon l'une quelconque des revendications qui précèdent, caractérisée par le fait que l'élément isolant (19) pénètre dans la tôle de couverture (15) et que les extrémités dépassant de l'élément isolant (19) sont recourbées.

7. Plaque de cuisson électrique selon l'une quelconque des revendications qui précèdent, caractérisée par le fait que l'écartement des conducteurs de liaison (21) et des fils de raccordement (34) à la sortie côté plaque de cuisson de l'élément de positionnement (29, 40, 43) correspond à l'écartement des bornes de raccordement habituelles des plaques de cuisson.

8. Plaque de cuisson selon l'une quelconque des revendications qui précèdent, caractérisée par le fait que l'élément de positionnement (40) comporte un limiteur de température (42) pour la plaque de cuisson.
